# EUROPÄISCHE PATENTSCHRIFT

(11) **EP 0 222 243 B1**
(45) Veröffentlichungstag und Bekanntmachung des Hinweises auf die Patenterteilung: **03.04.1991**
(21) Anmeldenummer: 86114899.7
(22) Anmeldetag: 27.10.1986
(51) Int. Cl.: H01H 50/04

(54) **Elektromagnetisches Relais**
Electromagnetic relay
Relais électromagnétique

(30) Priorität: 30.10.1985 DE 3538636
(43) Veröffentlichungstag der Anmeldung: 20.05.1987
(73) Patentinhaber: SIEMENS AKTIENGESELLSCHAFT, 80333 München (DE)
(72) Erfinder: Hinrichs, Fritz, Ing., D-8190 Wolfratshausen (DE)

(56) Entgegenhaltungen:
- EP-A- 0 049 088
- DE-A- 2 324 337
- DE-A- 3 128 516
- DE-A- 3 406 832

## Beschreibung

Die Erfindung betrifft ein elektromagnetisches Relais mit
- einem Spulenkörper mit einem axial durchgehenden Kern sowie einer Wicklung, deren Achse sich parallel zu einer von Anschlußelementen durchsetzten Grundebene erstreckt,
- einem winkelförmigen Joch, bestehend aus einem Joch-Längsschenkel und einem Joch-Querschenkel, wobei sich der Längsschenkel parallel zu der Spulenachse erstreckt,
- einem an der Endkante des Joch-Längsschenkels gelagerten Winkelanker, ebenfalls bestehend aus einem Anker-Längsschenkel und einem Anker-Querschenkel,
- einer sich im wesentlichen parallel zu dem Joch-Längsschenkel und zu dem Anker-Längsschenkel erstreckenden Kontaktfeder, welche mit mindestens einem in einem stirnseitigen Ansatz des Spulenkörpers verankerten Gegenkontaktelement zusammenwirkt und über ein Anschlußblech mit einem Anschlußstachel verbunden ist.

Ein derartiges Relais ist beispielsweise aus der DE-A-34 06 832 bekannt. Dort ist der Anker-Längsschenkel mit der von ihm betätigten Kontaktfeder oberhalb der Spule angeordnet, so daß die Kontaktfeder verhältnismäßig lange Anschlußfahnen bis zur Anschlußseite des Relais benötigt, die beim Schalten höherer Spannungen wiederum entsprechende Isoliermaßnahmen gegenüber der Spule erfordern, was zusätzlichen Platzbedarf bedeutet. Ein Abschluß des Relais nach außen kann nur durch ein zusätzliches Gehäuse, bestehend aus einem Sockel und einer Kappe vorgenommen werden, wodurch das Volumen ebenfalls beträchtlich erhöht wird. Ein Abschluß zwischen der Spulenwicklung und dem Kontaktraum dürfte dort nicht ohne weiteres möglich sein, ebenso ein Einbetten der Spulenwicklung in Vergußmasse, was zur Isolierung und Wärmeabführung in verschiedenen Anwendungsfällen erwünscht wäre.

Die im wesentlichen gleichen Probleme ergeben sich auch bei einem Relais, das in der DE-A-31 28 516 beschrieben ist. Dort ist ein flacher Anker zusammen mit der Kontaktfeder oberhalb der Spule angeordnet, wobei durch den ebenfalls oberhalb der Spule liegenden Arbeitsluftspalt die Bauhöhe des Relais zusätzlich vergrößert wird. Auch dort ist ein Schutz des Relais nur durch ein zusätzliches Gehäuse möglich, während eine Trennung zwischen Spulenwicklung und Kontaktraum bzw. ein Vergießen der Spulenwicklung nicht ohne weiteres möglich erscheint.

Aufgabe der Erfindung ist es, ein Relais der eingangs genannten Art unter Verwendung von möglichst wenigen und einfach ausgebildeten Teilen zu schaffen, bei dem eine gute Isolierung zwischen den Funktionsteilen, insbesondere zwischen der Wicklung und den Kontaktelementen, bei möglichst geringem Volumen erreicht werden kann und bei dem insbesondere eine Abdichtung des Kontaktraums nach außen und zur Spulenwicklung hin sowie ein Vergießen der Spule ohne die Verwendung speziell ausgeformter Gehäuseelemente, wie Kappe und Sockel, möglich ist.

Erfindungsgemäß wird diese Aufgabe dadurch gelöst,
- daß die beiden Schenkel des Joches und des Ankers, die Kontaktfeder und das bzw. die Gegenkontaktelemente jeweils mit ihren Flachseiten senkrecht zu der Grundebene neben der Spule stehend angeordnet sind,
- daß das Anschlußblech einen U-förmigen Querschnitt aufweist und zusammen mit dem Joch-Längsschenkel einen Kanal für den Anker-Längsschenkel und die Kontaktfeder bildet, wobei der Mittelteil des Anschlußbleches parallel zum Joch-Langsschenkel angeordnet ist und senkrecht auf der Grundebene steht und eine seitliche Abschlußwand des Relais mit einer oberen und unteren Längskante eines quaderförmigen Gehäuses bildet,
- daß der Spulenkörper zumindest in Eckbereichen die dem Anschlußblech gegenüberstehenden Konturen des Gehäuses festlegt und
- daß eine über mindestens zwei Seiten des Gehäuses geklebte Folie die Gehäuseöffnungen, ausgenommen die Grundebene, abdeckt.

Bei dem erfindungsgemäßen Relais ist also der Joch-Längsschenkel mit dem dazu parallelen Anker-Längsschenkel und der Kontaktfeder nicht oberhalb der Spule, sondern neben dieser angeordnet, wobei ein mit der Kontaktfeder verbundenes Anschlußblech durch seine U-förmige Gestaltung einen Kanal für die Kontaktfeder, also einen Gehäuseteil, bildet und somit nicht nur als Kontaktanschluß unmittelbar auf der Anschlußseite des Relais senkrecht steht, sondern zusammen mit dem Spulenkörper auch bereits die Gehäusekonturen festlegt, ohne daß eine eigene, getrennt ausgeformte Gehäusekappe erforderlich wäre. Da also die Gehäusekonturen bereits durch den Spulenkörper zusammen mit dem Anschlußblech festgelegt sind, genügt eine einfach um die offenen Gehäuseseiten herumgelegte Folie als Abschluß. Diese Folie ist wesentlich einfacher herzustellen und aufzubringen als ein Sockel mit einer Gehäusekappe und hat überdies den wesentlichen Vorteil, daß sie nicht nur von der Wandstärke her wesentlich weniger Volumen benötigt als ein eigens ausgeformtes Gehäuse, sondern auch den normalerweise zwischen Gehäuse und Grundkörper vorhandenen Zwischenraum entfallen läßt.

Zweckmäßigerweise erstreckt sich der Joch-Längsschenkel über die gesamte Höhe des Relais, wobei die Seitenteile des Anschlußbleches bündig auf dessen Längskanten aufstehen. Auf diese Weise entsteht ein durchgehender Abschluß zwischen dem Wicklungsraum einerseits und dem Kontaktraum in Verbindung mit dem Kanal für die Kontaktfeder und den Anker andererseits, so daß der Wicklungsraum von der Anschlußseite her mit Vergußmasse ausgefüllt werden kann, während die die beweglichen Teile des Relais enthaltenden Räume auf diese Weise sowohl nach außen als auch zum Wicklungsraum hin abgeschlossen werden. Die Seitenteile des Anschlußbleches bilden also mit dem Joch eine durchgehende Auflagefläche für die aufzuklebende Folie, wobei am Joch angeprägte Warzen als Anlagepunkte für die Seitenschenkel des Anschlußbleches dienen können, um letztere gegen eine Durchbiegung nach innen zu sichern. Eine weitere Sicherung gegen Abziehen des Anschlußbleches vom Joch kann beispielsweise durch an den Seitenteilen des Anschlußbleches angeformte, das Joch umgreifende Haltelaschen erfolgen.

In einer Ausführungsform der Erfindung kann das Anschlußblech getrennt von der Kontaktfeder gefertigt und nachträglich mit dieser, vorzugsweise durch Schweißen, verbunden sein. In diesem Fall kann, falls nötig, für das Anschlußblech ein steiferes Blech, evtl. auch mit anderer Materialzusammensetzung, verwendet werden als für die Kontaktfeder. Um jedoch möglichst wenig Teile für das Relais zu verwenden, ist in bevorzugter Ausführungsform die Kontaktfeder mit dem Anschlußblech einstückig ausgebildet. Dabei kann das Anschlußblech durch eine haarnadelförmige Biegung mit der Kontaktfeder in Verbindung stehen. Die innerhalb des U-förmigen Profils des Anschlußbleches verlaufende Kontaktfeder kann außerdem mit seitlich abgebogenen Stegen versehen sein, wenn bei einer geringen Dicke der Kontaktfeder ein vergrößerter Querschnitt zur Verringerung des elektrischen Widerstandes erforderlich wird.

Die Kontaktfeder wird innerhalb des durch das Anschlußblech gebildeten Kanals vom Anker-Längsschenkel betätigt. Dabei kann zur Reibungsverminderung eine Isolierfolie zwischen beiden angeordnet werden. Vorteilhafter ist in diesem Fall aber die Verwendung eines am Anker-Längsschenkel angespritzten oder auf diesen aufgesteckten Isolierstoffteiles.

In allen Fällen erhält man aber ein Relais mit einem längs der Spule angeordneten langen Kanal für die Kontaktfeder, welche somit lang und nach Bedarf verhältnismäßig weich ausgelegt werden kann. Dadurch ergeben sich viele Möglichkeiten, durch Bemessung der Breite und der Dicke der Feder sowie durch die Werkstoffauswahl deren elektrische und mechanische Eigenschaften einzustellen, wobei weiterhin eine gute Anpassungsmöglichkeit an das Magnetsystem durch entsprechende Wahl des Angriffspunktes zwischen Anker und Kontaktfeder möglich ist.

Die Erfindung wird nachfolgend an Ausführungsbeispielen anhand der Zeichnung näher erläutert. Es zeigen
Fig. 1 bis 3 ein erfindungsgemäß gestaltetes Relais in verschiedenen Schnittansichten,
Fig. 4 die Kontaktfeder aus dem Relais von Fig. 1 in ihren Abmessungen vor der Faltung,
Fig. 5 und 6 eine weitere Ausführungsform eines Relais in zwei Schnittansichten.

Das in den Fig. 1 bis 3 dargestellte Relais besitzt einen Grundkörper 1, der als Spulenkörper dient und zwischen den Flanschen 2 und 3 eine Wicklung 4 trägt. In den Spulenkörper ist ein Kern 5 eingepreßt bzw. eingespritzt, der vor dem Spulenflansch 3 an seinem Ende 5a eine Polplatte 6 aufweist und mit seinem Ende 5b an den Querschenkel 7a eines winkelförmigen Joches 7 gekoppelt ist. Das Ende 5b des Kerns 5 ragt über den Jochschenkel 7a hinaus in eine Ausnehmung des Spulenkörpers 1 hinein, um diesem mehr Festigkeit zu geben. Der Längsschenkel 7b erstreckt sich neben der Spule parallel zu deren Achse bis zum Spulenflansch 3 und bildet dort eine Lagerschneide für einen Winkelanker 8, der mit seinem Querschenkel 8a den Arbeitsluftspalt mit der Polplatte 6 bildet, während der schmale Längsschenkel 8b parallel zum Joch-Längsschenkel 7b und in geringem Abstand über diesem verläuft.

Vor dem Flansch 2 besitzt der Spulenkörper einen Ansatz 9, der eine Kontaktkammer 10 bildet. In diese sind zwei Gegenkontaktelemente 11 und 12 eingesteckt. Die Schlitze für die Gegenkontaktelemente sind in nicht weiter dargestellter Weise mit Dichtlippen versehen, wobei beispielsweise der Schlitz für das Gegenkontaktelement 12 ein Langloch in Achsrichtung des Kontaktstückes sein kann. Auf diese Weise kann das Gegenkontaktelement 12 mit seinem Anschlußteil 12a in Richtung zum Gegenkontaktelement 11 hin oder von diesem weg verschoben werden, um den Kontaktabstand einzustellen. Eine Ausnehmung 13 im Grundkörper dient dabei zum Einführen eines Justierwerkzeugs. Später kann diese Kammer 13 beispielsweise einen Getterkörper aufnehmen.

Eine haarnadelförmig gebogene Mittelkontaktfeder 14 liegt im wesentlichen parallel zur Spulenachse und zu den Längsschenkeln 7b und 8b des Joches bzw. des Ankers. In ihrem Bereich 14a bildet sie den eigentlichen Federabschnitt, wobei an einem geeigneten Punkt der Ankerschenkel 8b angreift; das Ende 14b der Kontaktfeder ist abgekröpft und ragt zwischen die Gegenkontaktelemente 11 und 12 zur Bildung eines Umschaltekontaktes.

Ein Anschlußblech 14c ist einstückig mit der Kontaktfeder verbunden und erstreckt sich parallel zu dieser wie auch zu den Längsschenkeln 7b und 8b des Joches bzw. des Ankers. Zusammen mit beiderseits angeformten Seitenteilen 14d bildet dieses Anschlußblech mit dem Joch-Längsschenkel 7b einen Kanal 15, in welchem der Ankerschenkel 8b und der Kontaktfederabschnitt 14a sich frei bewegen können. Das Joch 7, der Anker 8, die Kontaktfeder 14 mit dem Anschlußblech 14c stehen alle auf der Grundebene oder Anschlußebene des Relais senkrecht, so daß das Anschlußblech 14c eine seitliche Abschlußwand bildet, an der nach unten ein Anschlußstift 14e unmittelbar angeformt ist. Mit den Seitenteilen 14d besitzt also dieses Anschlußblech ein U-Profil, das den Kontaktfederschenkel 14a gegen mechanische Beeinflussung von außen schützt und gleichzeitig den Querschnitt für die Stromzuführung vergrößert. Am Jochschenkel 7b sind Prägungen 7c angeformt, welche die Seitenschenkel 14d führen und gegen Verschiebung nach innen sichern, so daß die Seitenschenkel 14d jeweils mit den Seitenflächen des Jochschenkels 7b bündig abschließen. Um nach außen wirkende Kräfte abzufangen und ein Abheben des Anschlußbleches vom Jochschenkel 7b zu verhindern, sind an dem Anschlußblech 14c außerdem seitliche Haltelappen 14f angeformt, welche das Joch nach Art von Federklammern umgreifen.

Alle Teile der Kontaktfeder 14 mit dem einstückigen Anschlußblech sind in der Abwicklung dieses Teiles in Fig. 4 zu sehen. Die Feder wird zunächst in den Konturen freigeschnitten, gebogen und entlang der Biegezone 14g gefaltet. Das kontaktgebende Ende 14b am eigentlichen Federabschnitt 14a kann zur Bildung eines Doppelkontaktes in bekannter Weise gespalten werden. Im Mittelbereich wird aus dem Profil der Kontaktfeder 14 ein rechteckförmiges Stück zur Bildung einer Ankerrückstellfeder 14h freigeschnitten und herausgebogen. Um die damit verbundene Querschnittsschwächung des Kontaktfederabschnitts 14a auszugleichen, sind zusätzliche Seitenstege 14i vorgesehen, welche zum Joch hin soweit abgewinkelt werden, daß sie weder an den Seitenteilen 14d des Anschlußbleches 14c noch am Jochschenkel 7b anstoßen. Durch diese Abwinkelung der Seitenstege 14i kann die Steifigkeit der Kontaktfeder 14 zusätzlich beeinflußt werden. Zur Betätigung der Kontaktfeder ist am Anker ein Betätigungsstück 16 aus Kunststoff angeformt oder eingesteckt, welches in eine freigeschnittene Ausnehmung 14k des Kontaktfederabschnittes 14a eingreift. Anstelle dieses Betätigungsstücks 16 könnte auch eine Folie in geeigneter Weise zwischen den Ankerschenkel 8b und dem Kontaktfederabschnitt 14a eingebracht werden.

Der Spulenkörper oder Grundkörper 1 bildet an seinen Flanschen 2 und 3 bzw. am Ansatz 9 und zusammen mit dem Jochschenkel 7b sowie dem U-förmigen Anschlußblech 14c die Außenkonturen eines quaderförmigen Gehäuses, wobei insbesondere alle Gehäuseecken vorgegeben sind, während die zwischenliegenden Wandteile die notwendigen Öffnungen zum Einbringen der Funktionselemente des Relais aufweisen. Das Gehäuse kann dann durch Aufbringen einer Folie 17 geschlossen werden, wobei diese Folie 17 einfach auf die vorgegebenen Konturen des Grundkörpers 1 bzw. des Anschlußblechs 14c aufgelegt und über die Kanten der vorgegebenen Konturen abgebogen wird. Je nachdem, wie viele Öffnungen zur Montage in dem Grundkörper vorhanden sind, wird diese Folie über mindestens zwei, unter Umständen auch über fünf Seiten des Grundkörpers gelegt und festgeklebit bzw. aufgeschweißt. Die Folie 17 kann ohne Beschichtung oder als Zweischichtfolie ausgebildet oder auch nur partiell mit Klebstoff beschichtet sein. Durch die Gestaltung des Joches 7 in Verbindung mit den Spulenflanschen 2 und 3 und dem Anschlußblech 14c wird auf diese Weise die Kontaktkammer 10, die mit dem Federkanal 15 in Verbindung steht, nach außen und gegenüber dem Spulenraum 18 abgeschlossen. Der Spulenraum 18 bleibt auf der Anschlußseite 19 des Relais frei, da die Folie 17 über diesen Teil nicht gelegt wird. So kann der Spulenraum 18 von der Anschlußseite her mit Vergußmasse gefült werden, die die Isolationsfähigkeit des Relais erhöht, die Wärmeableitung der Spule verbessert und eine Abdichtung des Kontaktraums und des Federkanals bewirkt.

Eine etwas abgewandelte Ausführungsform des Relais gemäß Fig. 1 bis 3 ist in den Fig. 5 und 6 dargestellt. Soweit dieses Relais mit dem vorher beschriebenen übereinstimmt, gelten die gleichen Bezugszeichen und Funktionen, so daß auf eine Beschreibung im einzelnen hier verzichtet werden kann. Unterschiedlich zum vorherigen Beispiel ist lediglich die Ausbildung der Kontaktfeder. Hier wird eine Kontaktfeder 24 verwendet, welche sich mit ihrem Abschnitt 24a etwa parallel zum Ankerschenkel 7b erstreckt und mit ihrem kontaktgebenden Ende 24b zwischen den deiden Gegenkontaktelementen 11 und 12 liegt. Ein Anschlußblech 25 ist in diesem Fall nicht einstückig mit der Kontaktfeder 24 ausgebildet, sondern getrennt und gegebenenfalls aus einem anderen Werkstoff hergestellt. Beispielsweise kann in diesem Fall auch die Dicke des Anschlußbleches 25 unterschiedlich zur Dicke der Kontaktfeder 24 gewählt werden. Im übrigen ist aber der Aufbau des Anschlußbleches 25 im wesentlichen gleich dem des Anschlußbleches 14c im vorhergehenden Beispiel. So besitzt auch das Anschlußblech 25 jeweils Seitenteile 25c zur Bildung eines U-förmigen Querschnitts, womit der Federkanal 15 in der vorher beschriebenen Weise umschlossen wird. Die Kontaktfeder 24 ist über einen freigeschnittenen und aufgebogenen Abschnitt 24c am Anschlußblech 25 befestigt, beispielsweise durch Schweißen oder andere zweckmäßige Befestigungsart, wobei sowohl eine mechanische als auch eine elektrische Verbindung hergestellt wird. Ein angeformter Federabschnitt 24d dient als Ankerrückstellfeder entsprechend dem vorher beschriebenen Federabschnitt 14h. Das Relais wird in der vorher beschriebenen Weise montiert und mit einer Folie 17 verschlossen, wobei der Spulenraum 18 auch in diesem Fall mit Vergußmasse ausgefüllt wird.

### Bezugszeichenliste

1 Grundkörper
2, 3 Flansche
4 Wicklung
5 Kern
5a, 5b Enden
6 Polplatte
7 Joch
7a Querschenkel
7b Längsschenkel
7c Prägung
8 Winkelanker
8a Querschenkel
8b Längsschenkel
9 Ansatz
10 Kontaktkammer
11, 12 Gegenkontaktelemente
12a Anschlußteil
13 Ausnehmung
14 Mittelkontaktfeder
14a Bereich
14b Ende
14c Anschlußblech
14d Seitenteil
14e Anschlußstift
14f Haltelappen
14g Biegezone
14h Ankerrückstellfeder
14i Seitensteg
14k Ausnehmung
15 Kanal
16 Betätigungsstück
17 Folie
18 Spulenraum
19 Anschlußseite
24 Kontaktfeder
24a Abschnitt
24b Ende
24c, 24d Abschnitte
25 Anschlußblech
25c Seitenteil

## Patentansprüche

1. Elektromagnetisches Relais mit
- einem Spulenkörper (1) mit einem axial durchgehenden Kern (5) sowie einer Wicklung (4), deren Achse sich parallel zu einer von Anschlußelementen durchsetzten Grundebene erstreckt,
- einem winkelförmigen Joch (7), bestehend aus einem JochLängsschenkel (7b) und einem Joch-Querschenkel (7a), wobei sich der Längsschenkel (7b) parallel zu der Spulenachse erstreckt,
- einem an der Endkante des Joch-Längsschenkels (7b) gelagerten Winkelanker (8), ebenfalls bestehend aus einem Anker-Längsschenkel (8b) und einem Anker-Querschenkel (8a),
- einer sich im wesentlichen parallel zu dem Joch-Längsschenkel (7b) und zu dem Anker-Längsschenkel (8b) erstreckenden Kontaktfeder (14; 24), welche mit mindestens einem in einem stirnseitigen Ansatz (9) des Spulenkörpers (1) verankerten Gegenkontaktelement (11, 12) zusammenwirkt und über ein Anschlußblech (14c; 25) mit einem Anschlußstachel (14e) verbunden ist,
**dadurch gekennzeichnet,**
- daß die beiden Schenkel des Joches (7a, 7b) und des Ankers (8a, 8b), die Kontaktfeder (14; 24) und das bzw. die Gegenkontaktelemente (11, 12) jeweils mit ihren Flachseiten senkrecht zu der Grundebene neben der Spule stehend angeordnet sind,
- daß das Anschlußblech (14c; 25) einen U-förmigen Querschnitt aufweist und zusammen mit dem Joch-Längsschenkel (7b) einen Kanal (15) für den Anker-Längsschenkel (8b) und die Kontaktfeder (14; 24) bildet, wobei der Mittelteil des Anschlußbleches (14c) parallel zum Joch-Längsschenkel (7b) angeordnet ist und senkrecht auf der Grundebene steht und eine seitliche Abschlußwand des Relais mit einer oberen und unteren Längskante eines quaderförmigen Gehäuses bildet,
- daß der Spulenkörper (1) zumindest in Eckbereichen die dem Anschlußblech (14c) gegenüberstehenden Konturen des Gehäuses festlegt und
- daß eine über mindestens zwei Seiten des Gehäuses geklebte Folie (17) die Gehäuseöffnungen, ausgenommen die Grundebene, abdeckt.

2. Relais nach Anspruch 1**, dadurch gekennzeichnet,** daß die Folie (17) über mindestens drei Seiten des Gehäuses gelegt ist.

3. Relais nach Anspruch 2, **dadurch gekennzeichnet**. daß der Joch-Längsschenkel (7b) sich über die gesamte Höhe des Relais erstreckt und daß die Seitenteile (14d) des U-förmigen Anschlußbleches (14c) bundig auf dessen Längskanten aufstehen.

4. Relais nach Anspruch 2 oder 3, **dadurch gekennzeichnet,** daß am Joch (7b) angeprägte Warzen (7c) als Anlagepunkte für die Seitenteile (14d) des Anschlußbleches (14c) vorgesehen sind.

5. Relais nach einem der Ansprüche 2 bis 4, **dadurch gekennzeichnet**, daß an den Seitenteilen (14d) des Anschlußbleches (14c) den Joch-Längsschenkel (7b) umgreifende Haltelaschen (14f) angeformt sind.

6. Relais nach einem der Ansprüche 1 bis 5, **dadurch gekennzeichnet**, daß das Anschlußblech (25) getrennt gefertigt und nachträglich mit der Kontaktfeder (24) verbunden ist.

7. Relais nach einem der Ansprüche 1 bis 5, **dadurch gekennzeichnet**, daß die Kontaktfeder (14) mit dem Anschlußblech (14c) einstückig ausgebildet ist.

8. Relais nach Anspruch 7, **dadurch gekennzeichnet**, daß das Anschlußblech (14c) mit einem Kontaktfederschenkel (14a) über eine haarnadelförmige Biegung (14g) verbunden ist.

9. Relais nach Anspruch 7 oder 8, **dadurch gekennzeichnet**, daß ein Längsabschnitt (14a) der Kontaktfeder (14) mit seitlich abgebogenen Stegen (14i) versehen ist.

10. Relais nach einem der Ansprüche 1 bis 9, **dadurch gekennzeichnet**, daß zwischen dem Längsschenkel (8b) des Ankers (8) und der Kontaktfeder (14) eine Isolierstoffolie angeordnet ist.

11. Relais nach einem der Ansprüche 1 bis 9, **dadurch gekennzeichnet**, daß am Längsschenkel (8b) des Ankers (8) ein Betätigungsstück (16) aus Isolierstoff vorgesehen ist.

12. Relais nach einem der Ansprüche 2 bis 11, **dadurch gekennzeichnet**, daß der Spulenkörper (1) mit dem Joch (7) eine durchgehende Trennwand zwischen dem Spulenraum (18) und dem die Kontaktelemente (11, 12, 14) sowie den Anker (8) enthaltenden Raum bildet und daß der Spulenraum (18) mit Gießharz vergossen ist.

## Claims

1. Electromagnetic relay having
- a coil body (1) with an axially extending core (5) and a winding (4), the axis of which extends parallel to a basic plane penetrated by connecting elements,
- an angular yoke (7) consisting of a longitudinal yoke-leg (7b) and a transverse yoke-leg (7a), the longitudinal yoke-leg (7b) extending parallel to the coil axis,
- an angled armature (8) mounted on the end edge of the longitudinal yoke-leg (7b), said angular armature like-wise consisting of a longitudinal armature-leg (8b) and a transverse armature-leg (8a),
- a contact spring (14; 24) extending essentially parallel to the longitudinal yoke-leg (7b) and to the longitudinal armature-leg (8b), said contact spring cooperating with at least one counter-contact element (11, 12) anchored in an end-side extended portion (9) of the coil body (1) and being connected via a connecting plate (14c; 25) to a connecting spike (14e),
characterised in that the two legs of the yoke (7a, 7b) and of the armature (8a, 8b), the contact spring (14; 24) and the contact element(s) (11, 12) are arranged in each case next to the coil with their flat sides perpendicular to the basic plane,
- in that the connecting plate (14c; 25) has a U-shaped cross-section and forms together with the longitudinal yoke-leg (7b) a channel (15) for the longitudinal armature-leg (8b) and the contact spring (14; 24), the centre part of the connecting plate (14c) being arranged parallel to the longitudinal yoke-leg (7b) and perpendicular to the basic plane and forming a lateral connecting wall of the relay with an upper and lower longitudinal edge of a cuboid housing,
- in that the coil body (1) defines the contours of the housing opposite the connecting plate (14c), at least in the corner regions and
- in that a film (17) adhered over at least two sides of the housing covers the housing openings, with the exception of the basic plane.

2. Relay according to Claim 1, characterised in that the film (17) is applied over at least three sides of the housing.

3. Relay according to Claim 2, characterised in that the longitudinal yoke-leg (7b) extends over the entire height of the relay, and in that the side parts (14d) of the U-shaped connecting plate (14c) protrude flush on its longitudinal edges.

4. Relay according to Claim 2 or 4, characterised in that bosses (7c), impressed on the yoke (7b), are provided as abutting points for the side parts (14d) of the connecting plate (14c).

5. Relay according to one of Claims 2 to 4, characterised in that retaining shackles (14f) which embrace the longitudinal yoke-leg (7b) are formed on the side parts (14d) of the connecting plate (14c).

6. Relay according to one of Claims 1 to 5, characterised in that the connecting plate (25) is produced separately and subseguently connected to the contact spring (24).

7. Relay according to one of Claims 1 to 5, characterised in that the contact spring (14) is formed as one piece with the connecting plate (14c).

8. Relay according to Claim 7, characterised in that the connecting plate (14c) is connected to a contact spring leg (14a) via a hairpin-shaped bend (14g).

9. Relay according to Claim 7 or 8, characterised in that a longitudinal section (14a) of the contact spring (14) is provided with laterally bent webs (14i).

10. Relay according to one of Claims 1 to 9, characterised in that an insulating material film is arranged between the longitudinal leg (8b) of the armature (8) and the contact spring (14).

11. Relay according to one of Claims 1 to 9, characterised in that an actuation member (16) of insulating material is provided on the longitudinal leg (8b) of the armature (8).

12. Relay according to one of Claims 2 to 11, characterised in that the coil body (1) together with the yoke (7) forms a continuous partition between the coil space (18) and the space containing the contact elements (11, 12, 14) and the armature (8), and in that the coil space (18) is filled with casting resin.

## Revendications

1. Relais électromagnétigue, avec
- un corps de bobine (1) possédant un noyau axial ininterrompu (5), ainsi qu'un enroulement (4), dont l'axe s'étend parallèlement à un plan de base qui est traversé par des éléments de raccordement,
- une culasse coudée (7), constituée par une branche de culasse longitudinale (7b) et une branche de culasse transversale (7a), la branche longitudinale (7b) s'étendant parallèlement à l'axe de la bobine,
- une armature coudée (8) montée au bord d'extrémité de la branche de culasse longitudinale (7b), et également constituée par une branche d'armature longitudinale (8b) et par une branche d' armature transversale (8a),
- un ressort de contact (14;24) s'étendant, pour l'essentiel, parallèlement à la branche de culasse longitudinale (7b) et à la branche d'armature longitudinale (8b), lequel ressort de contact coagit avec au moins un élément de contact antagoniste (11,12), qui est ancré dans un appendice frontal (9) du corps de bobine (1) et qui est relié, par l'intermédiaire d'une tôle de branchement (14c;25) avec un aiguillon de branchement (14e),
caractérisé par le fait
- que les deux branches de la culasse (7a,7b) et de l'armature (8a,8b), le ressort de contact (14;24) et le ou les éléments de contact antagonistes (11,12) sont respectivement disposés, par leurs côtés plans, perpendiculairement et en position de bout par rapport au plan de base, près de la bobine,
- que la tôle de branchement (14c;25) présente une coupe transversale en forme de U et forme, avec la branche de culasse longitudinale (7b) un canal (15) pour la branche d'armature longitudinale (8b) et pour le ressort de contact (14;24), la partie médiane de la tôle de branchement (14c) étant disposée parallèlement à la branche de culasse longitudinale (7b) et perpendiculairement au plan de base, et formant une paroi de fermeture latérale du relais avec le bord supérieur et le bord inférieur d'un boîtier de forme parallélépipédique,
- que le corps de bobine (1) détermine, au moins dans des zones sommitales les contours du boîtier qui se situent en face de la tôle de branchement (14c), et
- qu'une feuille (17), qui est collée au-dessus d'au moins deux côtés du boîtier, recouvre les ouvertures de celui-ci, à l'exception du plan de base.

2. Relais selon la revendication 1, caractérisé par le fait que la feuille (17) est placée sur au moins trois côtés du boîtier.

3. Relais selon la revendication 2, caractérisé par le fait que la branche de culasse longitudinale (7b) s'étend sur la totalité de la hauteur du relais, et que les éléments latéraux (14d) de la tôle de branchement en forme de U (14c), reposent, avec affleurement, sur les bords longitudinaux de cette branche.

4. Relais selon la revendication 2 ou 3, caractérisé par le fait que sur la culasse (7b), sont prévus des boutons saillants (7c), qui constituent des points d'application pour les éléments ou parties latérales (14d) de la tôle de branchement (14c).

5. Relais selon l'une des revendications 2 à 4, caractérisé par le fait que sur les éléments latéraux (14d) de la tôle de branchement (14c) sont conformés des languettes de maintien (14f) qui entourent la branche de culasse longitudinale (7b).

6. Relais selon l'une des revendications 1 à 5, caractérisé par le fait que la tôle de branchement (25) est fabriquée séparément et est ensuite reliée au ressort de contact (24).

7. Relais selon l'une des revendications 1 à 5, caractérisé par le fait que le ressort de contact (14) est réalisé d'une seule pièce avec la tôle de branchement (14c).

8. Relais selon la revendication 7, caractérisé par le fait que la tôle de branchement (14c) est reliée à une branche (14a) à l'aide d'un pli (14g) de la forme d'une épingle à cheveux.

9. Relais selon la revendication 7 ou 8, caractérisé par le fait qu'une section longitudinale (14a) du ressort de contact (14), est pourvue de barrettes (14i) qui sont repliées latéralement.

10. Relais selon l'une des revendications 1 à 9, caractérisé par le fait qu'entre la branche longitudinale (8b) de l'armature (8) et le ressort de contact (14), est disposée une feuille isolante.

11. Relais selon l'une des revendications 1 à 9, caractérisé par le fait que sur la branche longitudinale (8b) de l'armature (8) est prévue une pièce d'actionnement (16) faite en une matière isolante.

12. Relais selon l'une des revendications 2 à 11, caractérisé par le fait que le corps de bobine (1) forme, avec la culasse (7), une paroi de séparation continue entre l'espace (18) de la bobine et l'espace contenant les éléments de contact (11,12,14) ainsi que l'armature (8), et que l'espace (18) contenant la bobine est rempli d'une résine coulable.
